# EUROPÄISCHE PATENTSCHRIFT

(11) **EP 1 460 929 B1**
(45) Veröffentlichungstag und Bekanntmachung des Hinweises auf die Patenterteilung: **02.06.2010**
(21) Anmeldenummer: 02805745.3
(22) Anmeldetag: 25.11.2002
(51) Int. Cl.: A47L 15/50

(54) **BESTECKKORB FÜR EINE GESCHIRRSPÜLMASCHINE**
CUTLERY BASKET FOR A DISHWASHER
PANIER A COUVERTS POUR UN LAVE-VAISSELLE

(30) Priorität: 28.12.2001 DE 10164505
(43) Veröffentlichungstag der Anmeldung: 29.09.2004
(73) Patentinhaber: BSH Bosch und Siemens Hausgeräte GmbH, 81739 München (DE)
(72) Erfinder: KACZMAREK, Wolfgang, 84419 Schwindegg (DE)
(86) Internationale Anmeldenummer: PCT/EP2002/013253
(87) Internationale Veröffentlichungsnummer: WO 2003/055375

(56) Entgegenhaltungen:
- EP-A- 0 186 157
- FR-A- 2 643 809
- GB-A- 1 227 798
- PATENT ABSTRACTS OF JAPAN vol. 1998, no. 05, 30. April 1998 (1998-04-30) -& JP 10 024005 A (TOSHIBA CORP), 27. Januar 1998 (1998-01-27)

## Beschreibung

Gegenstand der vorliegenden Erfindung ist ein Besteckkorb zum im wesentlichen waagerechten Aufnehmen von Besteck für den Einsatz in einer Geschirrspülmaschine mit einem Bodenbereich zur Auflage der Besteckteile.

Ein derartiger Besteckkorb ist aus der EP 0 186 157 bekannt. Der dort beschriebene Geschirrkorb ist als Schublade ausgestaltet und bietet die Möglichkeit, konventionelle Bestecke wie Messer, Löffel, Gabel usw. aufzunehmen und in einer für die Effektivität des Spülprogramm günstigen Position zu lagern. Um den beschränkten Raum des Spülbehälters optimal auszunutzen ist die Höhe der Besteckschublade gemäß EP 0 186 157 so gewählt, dass Löffel mit einer großen Laffe eines Normbestecks problemlos darin aufbewahrt werden kann. Besteckteile, die eine größere Abmessung haben, wie beispielsweise Vorlegebestecke, Kellen oder größere Messer, können nicht in die Besteckschublade gemäß EP 0 186 157 eingesetzt werden, da die Abmessungen der Besteckteile ein Einschieben der Besteckschublade in die Geschirrspülmaschine nicht erlaubt. Diese Besteckteile müssen entweder manuell gespült werden oder müssen in die Geschirrkörbe so eingesetzt werden, dass auch ein zuverlässiges Ablaufen der Spülflüssigkeit gewährleistet werden kann.

Aufgabe der vorliegenden Erfindung ist es daher, einen Besteckkorb zum im wesentlichen waagerechten Aufnehmen von Besteck bereitzustellen, der im Bedarfsfall auch Besteckteile mit größeren Abmessungen zum Spülen aufnehmen kann, jedoch im Nichtbedarfsfall den Raum im Spülbehälter optimal ausnutzt.

Diese Aufgabe wird durch den erfindungsgemäßen Besteckkorb gemäß Anspruch 1 gelöst. Vorteilhafte Weiterbildungen der Erfindung sind in den Unteransprüchen gekennzeichnet.

Der erfindungsgemäße Besteckkorb zum im wesentlichen waagrechten Aufnehmen von Besteck für den Einsatz in einer Geschirrspülmaschine mit einem Bodenbereich zur Auflage der Besteckteile weist im Bodenbereich mindestens ein Schwenkgelenk auf, welches so angeordnet und ausgebildet ist, dass wenigstens ein Teilbereich des Bodenbereichs gegenüber einem Restbereich des Bodenbereichs schwenkbar ist.

Nach einer bevorzugten Ausführungsform der Erfindung ist wenigstens ein Teilbereich des Bodenbereichs des Besteckkorbs gegenüber einem Restbereich des Bodenbereichs wenigstens absenkbar.

Vorteilhafterweise ist der erfindungsgemäße Besteckkorb so ausgebildet, dass die Ebene des abgesenkten Teilbereichs des Bodenbereichs über einen Winkel, der zwischen 180° und 270° liegt, an die Ebene des Restbereichs des Bodenbereichs stößt.

Zweckmäßigerweise sind Mittel am erfindungsgemäßen Besteckkorb angeordnet, die ein ungewünschtes Absenken des Teilbereichs des Bodenbereichs über ein gewisses Maß bzw. Winkel hinaus verhindern.

Beim Einsatz des erfindungsgemäßen Besteckkorbs können wenigstens zwei Zustände des erfindungsgemäßen Besteckkorbs unterschieden werden. Bei der Verwendung von Maßbesteckteilen können diese in den Besteckkorb eingesetzt werden, wobei sowohl der absenkbare Teilbereich des Bodenbereichs als auch der Restbereich des Bodenbereichs auf einer Ebene liegen, d. h. einen Winkel von 180° miteinander ausbilden. In diesem ersten Zustand bietet der Geschirrkorb ausreichend Platz für die Besteckteile eines Maßbestecks sowie ferner eine optimale Ausnutzung des unmittelbaren darunter befindlichen Geschirrkorbs. Im zweiten Zustand kann der absenkbare Teilbereich des Bodenbereichs über Mittel abgesenkt werden, so dass in dem Restbereich und in dem Teilbereich des Bodenbereichs das Maßbesteck eingesetzt werden kann und ferner in dem abgesenkten Teilbereich genug Raum zur Verfügung steht, Besteckteile mit größeren Abmessungen einzusetzen, ohne dass eine Kollision mit den Spülbehälterwänden zu erwarten ist.

Die Mittel zum Begrenzen der Absenktiefe sind vorteilhafterweise an einer im wesentlichen seitlichen Wand angeordnet, welche mit dem absenkbaren Teilbereich des Bodenbereichs verbunden ist. Zweckmäßigerweise sind die Mittel an einer im wesentlichen seitlichen Wand, die mit dem Teilbereich des Bodenbereichs verbunden ist, angeordnet.

In besonders vorteilhafter Weise stützen sich die Mittel an einem entsprechenden Bereich des Besteckkorbs ab.

Mit der vorliegenden Erfindung ist es gelungen, einen Besteckkorb zum im wesentlichen waagerechten Aufnehmen von Besteck bereitzustellen, der im Bedarfsfall auch Besteckteile mit größeren Abmessungen zum Spülen aufnehmen kann, jedoch im Nichtbedarfsfall den Raum im Spülbehälter optimal ausnutzt.

Nachfolgend wird eine bevorzugte Ausführungsform der vorliegenden Erfindung anhand von Zeichnungen näher erläutert. Es zeigen:
- Figur 1: eine Frontalansicht in eine Geschirrspülmaschine auf den erfindungsgemäßen Besteckkorb im nicht abgesenkten Zustand;
- Figur 2: den erfindungsgemäßen Besteckkorb gemäß Figur 1 im abgesenkten Zustand.

In der Anordnung gemäß Figur 1 ist eine frontal beschickbare Geschirrspülmaschine 1 gezeigt, mit einem erfindungsgemäßen Besteckkorb, der einen absenkbaren Teilbereich 2, einen nicht absenkbaren Restbereich 3 des Bodenbereichs und ein Schwenkgelenk 4 aufweist. In dem in Figur 1 dargestellten Zustand bietet der erfindungsgemäße Besteckkorb Raum für Besteckteile mit einer maximalen Abmessung, die über das Maß zwischen Bodenbereich und Spülbehälterdecke definiert ist. Bei der Anordnung gemäß Figur 2 ist der in Figur 1 dargestellte erfindungsgemäße Besteckkorb im verschwenkten, entsprechend der Aufgabenstellung im abgesenkten Zustand dargestellt, wobei der Teilbereich 2 des Bodenbereichs erfindungsgemäß gegenüber dem Restbereich 3 des Bodenbereichs über das Schwenkgelenk 4 verschwenkt, d.h. abgesenkt ist und so in dem auf der rechten Seite der Figur 2 dargestellten Abschnitt einen zusätzlichen Raumgewinn verzeichnet, so dass beispielsweise Vorlegebestecke oder Bestecke mit größeren Abmessungen zum Reinigen in die Geschirrspülmaschine eingebracht werden können. Zur Verhinderung eines ungewünschten Absenkens des Teilbereichs 2 des Bodenbereichs sind an einer im wesentlichen seitlichen Wand 6 Mittel 5 vorgesehen, die sich an einem entsprechenden Bereich 7 des Besteckkorbs abstützen.

Diese Mittel 5 sind so angeordnet und ausgebildet, dass unterschiedliche Stufen, d.h. Absenktiefen bequem eingestellt werden können. Diese Einstellmöglichkeit kann beispielsweise über Rastnocken und Rastnasen erfolgen, welche einerseits an der seitlichen Wand des absenkbaren Teilbereichs und andererseits an dem Wandbereich des Restbereichs angeordnet sind.

In besonders vorteilhafter Weise ist der erfindungsgemäße Besteckkorb aus einem thermoplastischem Kunststoff hergestellt, so dass die seitliche Wand bzw. Wände mit den daran angeordneten Mitteln elastisch ausgebildet ist bzw. sind und so unter Aufbringung manueller Kräfte bequem vom Benutzer einzustellen sind.

Das Schwenkgelenk zwischen dem absenkbaren Teilbereich und dem Restbereich ist zweckmäßigerweise so ausgebildet, dass ein bequemes Reinigen bzw. Verstellen stets möglich ist.

Alternativ kann anstatt eines Mittels, welches an einer seitlichen Wand des absenkbaren Teilbereichs angeordnet ist, um eine maximale Absenktiefe zu gewährleisten, eine Anschlagschulter in der Nähe des Schwenkgelenks oder einer anderen günstigen Position vorgesehen sein, an der der seitliche Rahmen des absenkbaren Teilbereichs formschlüssig anliegt. Beispielsweise kann eine solche Anschlagschulter über ein Gleitelement am Geschirrkorb befestigt sein, und die Absenktiefe des Teilbereichs über eine Längsverschiebung des Gleitelements eingestellt werden.

Beim Einsatz des erfindungsgemäßen Besteckkorbs können wenigstens zwei Zustände des erfindungsgemäßen Besteckkorbs unterschieden werden. Bei der Verwendung von Maßbesteckteilen können diese in den Besteckkorb eingesetzt werden, wobei sowohl der absenkbare Teilbereich des Bodenbereichs als auch der Restbereich des Bodenbereichs auf einer Ebene liegen, d. h. einen Winkel von 180° miteinander ausbilden. In diesem ersten Zustand bietet der Geschirrkorb ausreichend Platz für die Besteckteile eines Maßbestecks sowie ferner eine optimale Ausnutzung des unmittelbaren darunter befindlichen Geschirrkorbs. Im zweiten Zustand kann der absenkbare Teilbereich des Bodenbereichs über Mittel abgesenkt werden, so dass in dem Restbereich und in dem Teilbereich des Bodenbereichs das Maßbesteck eingesetzt werden kann und ferner in dem abgesenkten Teilbereich genug Raum zur Verfügung steht, Besteckteile mit größeren Abmessungen einzusetzen, ohne dass eine Kollision mit den Spülbehälterwänden zu erwarten ist.

Mit der vorliegenden Erfindung ist es gelungen, einen Besteckkorb zum im wesentlichen waagerechten Aufnehmen von Besteck bereitzustellen, der im Bedarfsfall auch Besteckteile mit größeren Abmessungen zum Spülen aufnehmen kann, jedoch im Nichtbedarfsfall den Raum im Spülbehälter optimal ausnutzt.

## Patentansprüche

1. Besteckkorb zum im wesentlichen waagerechten Aufnehmen von Besteck für den Einsatz in einer Geschirrspülmaschine (1) mit einem Bodenbereich zur Auflage der Besteckteile, **dadurch gekennzeichnet, dass** im Bodenbereich mindestens ein Schwenkgelenk (4) so angeordnet und ausgebildet ist, dass wenigstens ein Teilbereich (2) des Bodenbereichs gegenüber einem Restbereich (3) des Bodenbereichs schwenkbar ist.

2. Besteckkorb nach Anspruch 1, **dadurch gekennzeichnet, dass** wenigstens ein Teilbereich (2) des Bodenbereichs des Besteckkorbs gegenüber einem Restbereich (3) des Bodenbereichs wenigstens absenkbar ist.

3. Besteckkorb nach Anspruch 1 oder 2, **dadurch gekennzeichnet, dass** die Ebene des abgesenkten Teilbereichs (2) des Bodenbereichs über einen Winkel zwischen 180° und 270° an die Ebene des Restbereichs (3) des Bodenbereichs stößt.

4. Besteckkorb nach einem der Ansprüche 1 bis 3, **dadurch gekennzeichnet, dass** Mittel (5) am absenkbaren Teilbereich (2) des Bodenbereichs vorgesehen sind, die ein weiteres Absenken des Teilbereichs (2) über einen bestimmten Winkel hinaus verhindern.

5. Besteckkorb nach Anspruch 4, **dadurch gekennzeichnet, dass** die Mittel (5) an einer im wesentlichen seitlichen Wand (6), die mit dem Teilbereich des Bodenbereichs verbunden ist, angeordnet sind.

6. Besteckkorb nach Anspruch 5, **dadurch gekennzeichnet, dass** sich die Mittel an einem entsprechenden Bereich (7) des Besteckkorbs abstützen.

## Claims

1. Cutlery basket for substantially horizontal reception of cutlery, for use in a dishwashing machine (1), with a base region for support of the items of cutlery, **characterised in that** at least one pivot joint (4) is so arranged in the base region and constructed that at least a part region (2) of the base region is pivotable relative to a remaining region (3) of the base region.

2. Cutlery basket according to claim 1, **characterised in that** at least a part region (2) of the base region of the cutlery basket is at least lowerable relative to a remaining region (3) of the base region.

3. Cutlery basket according to claim 1 or 2, **characterised in that** the plane of the lowered part region (2) of the base region meets the plane of the remaining region (3) of the base region over an angle between 180° and 270°.

4. Cutlery basket according to any one of claims 1 to 3, **characterised in that** means (5) preventing further lowering of the part region (2) beyond a specific angle are provided at the lowerable part region (2) of the base region.

5. Cutlery basket according to claim 4, **characterised in that** the means (5) are arranged at a substantially lateral wall (6) connected with the part region of the base region.

6. Cutlery basket according to claim 5, **characterised in that** the means are supported at a corresponding region (7) of the cutlery basket.

## Revendications

1. Panier à couverts pour la dépose essentiellement horizontale de couverts à utiliser dans un lave-vaisselle (1) avec une zone de fond pour le support des couverts, **caractérisé en ce qu'**au moins une articulation pivotante (4) est disposée et exécutée de telle sorte dans la zone de fond qu'au moins une zone partielle (2) de la zone de fond est pivotante par rapport à une zone résiduelle (3).

2. Panier à couverts selon la revendication 1, **caractérisé en ce qu'**au moins une zone partielle (2) de la zone de fond du panier à couverts est au moins abaissable par rapport à une zone résiduelle (3) de la zone de fond.

3. Panier à couverts selon la revendication 1 ou 2, **caractérisé en ce que** le plan de la zone partielle (2) abaissée de la zone de fond bute contre le plan de la zone résiduelle (3) de la zone de fond selon un angle entre 180° et 270°.

4. Panier à couverts selon l'une des revendications 1 à 3, **caractérisé en ce que** des moyens (5) sont prévus sur la zone partielle (2) abaissable de la zone de fond, lesquels empêchent un abaissement supplémentaire de la zone partielle (2) selon un angle déterminé.

5. Panier à couverts selon la revendication 4, **caractérisé en ce que** les moyens (5) sont disposés sur une paroi essentiellement latérale (6), laquelle est reliée à la zone partielle de la zone de fond.

6. Panier à couverts selon la revendication 5, **caractérisé en ce que** les moyens s'appuient sur une zone correspondante (7) du panier à couverts.
